# EUROPÄISCHE PATENTSCHRIFT

(11) **EP 2 667 116 B1**
(45) Veröffentlichungstag und Bekanntmachung des Hinweises auf die Patenterteilung: **13.07.2016**
(21) Anmeldenummer: 12168675.2
(22) Anmeldetag: 21.05.2012
(51) Int. Cl.: F25B 9/00

(54) **Verfahren und Vorrichtung zum Kühlen**
Method and device for cooling
Procédé et dispositif destinés au refroidissement

(43) Veröffentlichungstag der Anmeldung: 27.11.2013
(73) Patentinhaber: Messer Group GmbH, 65812 Bad Soden (DE); Messer France S.A.S., 92816 Puteaux Cedex (FR)
(72) Erfinder: Matheoud, Patrick, 92390 Villeneuve La Garenne (FR); Herzog, Dr. Friedhelm, 47803 Krefeld (DE); Hennequin, James, 77410 Annet sur Marne (FR)
(74) Vertreter: Münzel, Joachim R.

(56) Entgegenhaltungen:
- EP-A1- 0 948 727
- JP-A- 2003 014 333
- JP-A- 2004 170 007

## Beschreibung

Die Erfindung betrifft ein Verfahren sowie eine Vorrichtung zum Kühlen eines Mediums oder mehrerer Medien.

Insbesondere im Temperaturbereich zwischen minus 56°C und minus 79°C kommen Anlagen zum Kühlen eines Mediums, beispielsweise eines Gasstroms, zum Einsatz, die nach dem Prinzip einer indirekten Kühlung mittels einer heterogenen Mischung arbeiten, wobei die heterogene Mischung beispielsweise aus Kohlendioxid und einem in diesem Temperaturbereich im flüssigen Zustand vorliegenden Trägermedium besteht. Eine derartige Anlage ist etwa aus der DE 30 04 114 A1 bekannt. Das dort beschriebene Kältesystem arbeitet mit einem Wärmeübertragungsmedium, bestehend aus einer Suspension aus festen Kohlendioxidteilchen in Terpen als flüssigem Trägermedium. Zur Herstellung der Suspension wird unter Druck stehendes flüssiges Kohlendioxid (Kohlensäureanhydrid) durch Entspannen in feste Kohlendioxidpartikel sowie Kohlendioxidgas umgewandelt. Die Kohlendioxidpartikel werden dem Trägermedium anschließend unter Bildung der Suspension zugeführt und kühlen dieses ab. Durch Variation des Enddrucks der Entspannung kann bei diesem Gegenstand die Temperatur der entstehenden Kohlendioxidteilchen - und somit der Suspension - zwischen minus 56°C (bei Drücken knapp unter dem Tripelpunkt) und minus 79°C (bei Entspannung auf 1 bar Enddruck) eingestellt werden. Die Suspension wird anschließend durch einen Sublimator (Wärmetauscher) gepumpt, in dem die Köhlendioxidteilchen im Wärmetausch mit dem zu kühlenden Medium, beispielsweise einem Gasstrom, zumindest teilweise sublimieren. Der gekühlte Gasstrom kann anschließend beispielsweise zum Einfrieren und Aufbewahren von Nahrungsmitteln eingesetzt werden. Das verbleibende Gemisch, enthaltend Terpen, Kohlendioxiddampf und gegebenenfalls noch im Terpen verbliebene Kohlendioxidteilchen, wird separiert; das dabei abgetrennte gasförmige Kohlendioxid wird abgesaugt und kann anschließend in einem Kompressor verflüssigt und in einem erneuten Kühlzyklus eingesetzt werden.

Um die Homogenität der Suspension zu verbessern wird in der EP 0 948 727 B1 vorgeschlagen, die die Kohlendioxidpartikel enthaltende Transportflüssigkeit im Mischbehälter laufend umzuwälzen. Dies erfolgt gemäß der Lehre dieser Druckschrift dadurch, dass die im Mischbehälter erzeugte Suspension mittels einer Pumpe teilweise in die Flüssigphase des Mischbehälters zurückgeführt wird, sodass diese ständig in Bewegung gehalten wird. Als Transportflüssigkeit kommt bei diesem Gegenstand anstelle von Terpen Limonen zum Einsatz.

In der JP 2004 170007 A wird ein Kühlsystem für den Bereich von -56°C oder darunter beschrieben, bei dem ein Kühlgemisch aus festen Kohlendioxidpartikeln und einer Soleflüssigkeit zur Kühlung eines Mediums in einem Wärmetauscher zum Einsatz kommt. Beim Wärmetausch mit dem Medium verdampft das Kohlendioxid teilweise. Das bei der Entspannung bzw. Kühlung entstehende gasförmige Kohlendioxid wird vom Kühlgemisch separiert und verflüssigt. Anschließend wird das flüssige Kohlendioxid unter Erzeugung von Kohlendioxidpartikeln und Kohlendoxidgas entspannt und stromauf zum Wärmetauscher dem Kühlgemisch beigemischt.

Ein ähnlicher Gegenstand ist aus der EP 0 948 727 A1 bekannt. Auch dort kommt ein Gemisch aus festen Kohlendioxidpartikeln und einer Soleflüssigkeit als Kühlmedium zum Einsatz. Auch hier wird beim Wärmetausch mit einem Medium in einem Wärmetauscher verdampfendes Kohlendioxid vom Kühlgemisch separiert, verflüssigt und anschließend entspannt. Während die bei der Entspannung Kohlendioxidpartikel zusammen mit dem Kühlgemisch zur Kühlung des Mediums verwendet werden, wird das bei der Entspannung entstehende Kohlendioxidgas vor der Zuführung zum Wärmetauscher vom Kühlgemisch separiert.

Ein weiterer Gegenstand, bei dem ein Gemisch aus Kohlendioxid und einer Transportflüssigkeit (Methanol oder Ethanol) als Kältemedium zum Einsatz kommt, wird in der JP 2003 014333 A beschrieben.

Nachteilig bei den zuvor beschriebenen Gegenständen ist jedoch die Gefahr, dass die Kohlendioxidpartikel in der Suspension koagulieren und dadurch Leitungen des Kühlsystems ganz oder teilweise blockieren können. Nach wie vor auftretende Inhomogenitäten der Suspension führen zudem zu unregelmäßigen Kühlleistungen und damit zu Schwierigkeiten bei der Regelung des Systems.

Aufgabe der vorliegenden Erfindung ist daher, ein Kühlverfahren sowie eine Kühlvorrichtung zu schaffen, das bzw. die insbesondere für die Erzeugung von Temperaturen im Bereich zwischen -56°C und -79°C geeignet ist und bei dem bzw. der die Gefahr einer Störung aufgrund einer Koagulation fester Kohlendioxidteilchen minimiert ist.

Gelöst ist diese Aufgabe durch ein Verfahren zum Kühlen eines Mediums, bei dem ein flüssiges Trägermedium mit flüssigem Kohlendioxid unter einem Druck vermischt wird, bei dem das Gemisch im flüssigen Zustand vorliegt, anschließend das Gemisch aus Trägermedium und flüssigem Kohlendioxid unter Abkühlung auf einen Druck entspannt wird, bei dem zumindest ein Teil des Kohlendioxids verdampft, anschließend das entspannte Gemisch einem Separator zugeführt wird, in dem verdampftes Kohlendioxid vom Trägermedium separiert wird, das separierte Trägermedium erneut unter Druck gesetzt und im Kreislauf zur Vermischung mit flüssigem Kohlendioxid zurückgeführt wird, wobei das Gemisch nach der Entspannung und/oder das Trägermedium aus dem Separator einen Wärmetauscher durchläuft, in dem es mit einem zu kühlenden Medium in Wärmekontakt gebracht wird und das unter Druck gesetzte Trägermedium vor seiner Zuführung an das flüssige Kohlendioxid auf eine Temperatur oberhalb des Schmelzpunkts von Kohlendioxid beim jeweiligen Druck gebracht wird.

Im Unterschied zu den erwähnten Verfahren nach dem Stande der Technik erfolgt also erfindungsgemäß die Vermischung des Trägermediums mit dem Kohiendioxids bei einem Druck, bei dem das sich bildende Gemisch im flüssigen Zustand vorliegt. Die beiden Flüssigkeiten durchmischen sich innig. Erst anschließend wird das Gemisch entspannt, wobei ein Teil des Kohlendioxids in Gasform übergeht, während der verbleibende Teil des Kohlendioxids mit dem Trägermedium eine Suspension bilden bzw. ganz oder teilweise in Lösung gehen kann. Die sich bildende Suspension bzw. Lösung zeichnet sich durch eine hohe Homogenität aus, wodurch eine Gefahr von Transportstörungen aufgrund von Trockeneis - Koagulationen kaum noch besteht. Anders als beim Stand der Technik durchläuft das Trägermedium beim erfindungsgemäßen Verfahren also - ebenso wie das Kohlendioxid - zwei unterschiedliche Druckniveaus, wobei entscheidend ist, dass das Gemisch aus Trägermedium und Kohlendioxid bei und unmittelbar nach der Vermischung einen Druck aufweist, bei dem es als Gemisch von Flüssigkeiten und nicht beispielsweise als Suspension vorliegt. In der Regel dürfte dieser Druckwert einen Wert oberhalb des Tripelpunkts von Kohlendioxid (5,18 bar) aufweisen, er kann je nach Löslichkeit von Kohlendioxid und Trägermedium ineinander davon abweichen. Das auf diesem hohen Druck vorliegende Gemisch, und damit das darin enthaltene Trägermedium, wird auf einen Wert entspannt, der zwischen 0 und einem Wert liegt, bei dem ein Teil des im Gemisch vorliegenden Kohlendioxids verdampft. In dem Fall, dass keine oder nur eine vernachlässigbare Lösung des Kohlendioxids im Trägermedium erfolgt, liegt dieser niedrigere Druckwert maximal bei 5,18 bar. Aufgrund der Entspannung erfolgt eine starke Abkühlung, beispielsweise auf eine Temperatur von bis zu minus 79 °C bei Entspannung auf 1 bar, bei Entspannung auf einen tieferen Druckwert als 1 bar sogar noch darunter, bis beispielsweise minus 85°C. Ab seiner Entspannung steht das Gemisch somit als Kälteträger für den Wärmetausch mit einem Medium oder mit mehreren Medien zur Verfügung, wobei der Wärmetausch jeweils stromab zum Ort der Entspannung und/oder stromab nach der Separation des gasförmigen Kohlendioxids stattfinden kann. Ebenso kann die Kälte des separierten gasförmigen Kohlendioxids zum Wärmetausch mit einem Medium genutzt werden. Der Wärmetausch kann indirekt oder direkt erfolgen, wobei im letzteren Falle darauf zu achten ist, dass sich das zu kühlende Medium nach der Durchmischung wieder vollständig vom Gemisch bzw. dem Kohlendioxid trennen lässt.

Vorzugsweise wird/werden der Mengenstrom des flüssigen Kohlendioxids und/oder der Mengenstrom des unter Druck gesetzten Trägermediums in Abhängigkeit von einer vorgegebenen oder gemessenen Kühlleistung oder der Temperatur eines zu kühlenden Mediums geregelt.

Die Erfindung sieht vor, dass das unter Druck gesetzte Trägermedium vor seiner Zuführung an das flüssige Kohlendioxid auf eine Temperatur oberhalb des Schmelzpunkts von Kohlendioxid beim jeweiligen Druck gebracht wird. Dadurch wird gewährleistet, dass das flüssige Kohlendioxid während seiner Vermischung mit dem flüssigen Trägermedium nicht ausfriert. Die Temperaturerhöhung des Trägermediums kann dabei beispielsweise durch eine entsprechend geregelte Heizeinrichtung erfolgen, und/oder das Trägermedium wird durch Wärmetausch mit einem zu kühlenden Medium auf die entsprechende Temperatur gebracht.

Eine abermals zweckmäßige Weiterbildung der Erfindung sieht vor, dass ein Trägermedium zum Einsatz kommt, in dem das Kohlendioxid zumindest teilweise lösbar ist. Durch die zumindest teilweise Lösung des Kohlendioxids im Trägermedium bzw. des Trägermediums im Kohlendioxid wird nicht nur die Fließfähigkeit der Suspension verbessert, sondern es werden die thermodynamischen Eigenschaften des Gemisches mitbestimmt, wodurch ein weiterer Freiheitsgrad für die Anpassung des erfindungsgemäßen Verfahrens an die jeweilige Kühlaufgabe gewonnen wird. Insbesondere können auf diese Weise durch die Wahl eines geeigneten, Kohlendioxid lösenden Trägermediums die Temperatur bei der Herstellung des Gemisches und die Temperatur nach seiner Entspannung beeinflusst werden.

Als ein besonders vorteilhaftes, preiswertes und umweltfreundliches Trägermedium kommt Ethanol zum Einsatz. Jedoch können im Rahmen der Erfindung grundsätzlich alle Trägermedien zum Einsatz kommen, die bei den genannten Temperatur- und Druckverhältnissen im flüssigen Zustand vorliegen, beispielsweise andere Alkohole oder Terpene.

Eine vorteilhafte Weiterbildung der Erfindung sieht vor, dass das separierte verdampfte Kohlendioxid druckverflüssigt und im Kreislauf zur Vermischung mit dem Trägermedium zurückgeführt wird. In diesem Fall wird also sowohl das Trägermedium als auch das Kohlendioxid im Kreislauf geführt, wodurch eine besonders effiziente Verfahrensführung ermöglicht wird.

Um die Effizienz des erfindungsgemäßen Verfahrens weiter zu erhöhen, sieht eine weitere vorteilhafte Ausgestaltung vor, dass das im Separator abgetrennte gasförmige Kohlendioxid in einem Wärmetauscher ebenfalls zum Kühlen eines Mediums eingesetzt wird. Bei dem zu kühlenden Medium kann es sich um das gleiche Medium bzw. die gleichen Medien handeln, das bzw. die auch vom Trägermedium bzw. dem Gemisch gekühlt wird/werden, oder aber um ein anderes Medium. Der Kälteinhalt des gasförmigen Kohlendioxids kann insbesondere auch dazu eingesetzt werden, das zum Mischen mit dem Trägermedium bestimmte flüssige Kohlendioxid vorzukühlen.

Die Aufgabe der Erfindung wird auch mit einer Vorrichtung zum Kühlen eines Mediums gelöst, die folgende Merkmale aufweist:
- eine Mischeinrichtung, in die eine Zuleitung für flüssiges Kohlendioxid und eine Zuleitung für unter Druck stehendes flüssiges Trägermedium einmündet, und die in eine Ausleitung für ein Gemisch aus flüssigem Kohlendioxid und Trägermedium ausmündet,
- ein stromab zur Mischeinrichtung in der Ausleitung für das Gemisch angeordneten Entspannungsorgan zum Entspannen des Gemisches,
- ein Separator zum Abtrennen von bei der Entspannung verdampftem Kohlendioxid vom flüssigen Trägermedium, in den die Ausleitung für das Gemisch ausmündet und der eine Ausleitung für das flüssige Trägermedium und eine Ausleitung für verdampftes Kohlendioxid aufweist, wobei die Ausleitung für das flüssige Trägermedium mit einer Einrichtung zur Druckerhöhung ausgerüstet und mit der Zuleitung für das Trägermedium an die Mischeinrichtung strömungsverbunden ist,
- wenigstens ein mit einer Zuleitung und einer Ableitung für ein zu kühlendes Medium ausgerüsteter Wärmetauscher, der/die in der Ausleitung für das flüssige Trägermedium, stromab zum Separator angeordnet ist/sind.

Bei der erfindungsgemäßen Vorrichtung erfolgt somit an einer druckfesten Mischeinrichtung, beispielsweise einem Druckbehälter oder einer druckfesten Armatur, in der im Wesentlichen der Druck der Zuleitungen aufrecht erhalten wird, ein Zusammenführen von flüssigem Kohlendioxid und Trägermedium bei einem Druck, bei dem das sich bildende Gemisch als reines Flüssiggemisch vorliegt. Bei der Zusammenführung an der Mischeinrichtung bzw. in einer gegebenenfalls sich an die Mischeinrichtung anschließenden Mischstrecke erfolgt/erfolgen eine innige Durchmischung beider Flüssigkeiten. Bei Wahl eines geeigneten Trägermediums kann auch eine teilweise oder vollständige Lösung des Kohlendioxids im Trägermedium erfolgen. Durch die Entspannung des Gemisches bzw. der Lösung am Entspannungsorgan kühlt sich das Trägermedium ab und steht sodann als Wärmetauschermedium zum Kühlen eines anderen Mediums zur Verfügung. Hierzu kann das Entspannungsorgan auch unmittelbar an oder in einem Wärmetauscher angeordnet sein, der der Kühlung eines Mediums dient; das Entspannungsorgan kann auch unmittelbar an der Ausmündung der Ausleitung für das Gemisch in den Separator angeordnet sein. Im Separator trennt sich das bei der Entspannung entstandene gasförmige Kohlendioxid zumindest weitgehend vom Trägermedium und wird über die Ausleitung für das gasförmige Kohlendioxid abgezogen, während sich das Trägermedium in einem unteren Bereich des Separators ansammelt. Der Separator fungiert auf diese Weise zugleich als Vorratsbehälter für das Trägermedium, das von dort abgezogen und nach Druckerhöhung erneut dem flüssigen Kohlendioxid zur Vermischung mit diesem zugeführt wird.

Bevorzugt sind in der Ausleitung für das verdampfte Kohlendioxid ein Kompressor sowie ein Kühler vorgesehen, um das Kohlendioxid zu verflüssigen. Die Ausleitung für das gasförmige Kohlendioxid ist dabei zudem mit der in die Mischeinrichtung einmündenden Zuleitung für flüssiges Kohlendioxid strömungsverbunden. Dadurch besteht die Möglichkeit, das Kohlendioxid ganz oder teilweise im Kreislauf zu führen. Kompressor und Kühler können dabei in einer gemeinsamen Anordnung vorgesehen sein oder als voneinander separate Einrichtungen vorliegen. Die zur erneuten Verflüssigung des Kohlendioxids erforderliche Kühlung kann auch zumindest teilweise dadurch vollzogen werden, dass das dem Separator entnommene Kohlendioxidgas zur Vorkühlung des der Mischeinrichtung zuzuführenden Kohlendioxids eingesetzt wird und sich dabei abkühlt.

Vorteilhafterweise befindet sich in der Ausleitung für das verdampfte Kohlendioxid ein Wärmetauscher, mittels dessen ein Medium gekühlt werden kann. Auf diese Weise wird auch die im gasförmigen Kohlendioxid enthaltene Kälteleistung noch nutzbringend verwertet.

Eine abermals vorteilhafte Ausgestaltung der erfindungsgemäßen Vorrichtung zeichnet sich durch eine Regeleinrichtung aus, die den Mengenstrom des flüssigen Kohlendioxids und/oder den Mengenstrom des flüssigen Trägermediums in Abhängigkeit von der Kühlleistung des Wärmetauschers und/oder der Temperatur eines zu kühlenden Mediums regelt.

Eine bevorzugte Verwendung des erfindungsgemäßen Verfahrens bzw. der erfindungsgemäßen Vorrichtung besteht in der Kühlung eines oder mehrerer Medien im Temperaturbereich zwischen minus 56°C und minus 85°C, wobei der Temperaturbereich zwischen minus 79°C und minus 85°C und darunter insbesondere durch Entspannung des Gemisches auf einen Druckwert von unter 1 bar erzielt. werden kann.

Anhand der Zeichnung sollen nachfolgend ein Ausführungsbeispiele der Erfindung näher erläutert werden. In schematischer Ansicht zeigen:
Fig. 1: Eine erfindungsgemäße Vorrichtung zum Kühlen eines Mediums in einer ersten Ausführungsform und
Fig. 2: Eine erfindungsgemäße Vorrichtung zum Kühlen eines Mediums in einer zweiten Ausführungsform.

Fig. 1 zeigt eine erfindungsgemäße Vorrichtung 1 zum Kühlen eines Mediums mit Hilfe eines Gemisches aus Kohlendioxid und einem Trägermedium. Beim Trägermedium handelt es sich um eine Substanz, die im gesamtem Temperatur- und Druckbereich, in dem der im Folgenden beschriebene Kühlprozess stattfindet, im flüssigen Zustand vorliegt, also beispielsweise im Temperaturbereich zwischen minus 56 °C und minus 79 °C und bei Drücken zwischen 1 bar und einem Druck oberhalb des Tripelpunktdrucks von Kohlendioxid (5,18 bar), z. B. 20 bar. Beispielsweise handelt es sich bei dem Trägermedium um Ethanol. Die Vorrichtung 1 umfasst eine Mischeinrichtung 2, etwa eine Mischdüse, an der flüssiges Kohlendioxid, das über eine Kohlendioxidleitung 3 herangeführt wird, mit dem Trägermedium, das unter Druck über eine Zuleitung 4 herangeführt wird, vermischt wird. Die Mischeinrichtung 2 mündet in eine Ausleitung 6 ein, in der nach einer Mischstrecke 7 ein Entspannungsventil 8 angeordnet ist. Stromab zum Entspannungsventil 8 durchläuft die Ausleitung 6 einen Wärmetauscher 9, in dem das in der Ausleitung 6 geführte Gemisch in indirekten Wärmetausch mit einem zu kühlenden Medium tritt, das in einem flüssigen oder gasförmigen Mediumsstrom (durch Pfeile angedeutet) herangeführt wird. Die Ausleitung 6 mündet in einen Separator 10 ein. Beim Separator 10 handelt es sich im Wesentlichen um ein mit thermisch isolierten Wänden ausgerüstetes Gefäß, in dessen -geodätisch gesehen- unterem Abschnitt eine überwiegend aus Trägermedium bestehende Flüssigphase 12 und in dessen oberen Bereich eine überwiegend aus gasförmigem Kohlendioxid bestehende Gasphase 11 vorliegt. Die Flüssigphase 12 ist mit einer Ausleitung 14 strömungsverbunden, in der eine Einrichtung 15 zur Druckerhöhung angeordnet ist, die im Ausführungsbeispiel mit einem Motor 16 angetrieben wird. Stromab zur Einrichtung 15 durchläuft die Ausleitung 14 einen zweiten Wärmetauscher 17, in dem das durch die Ausleitung 14 geführte Trägermedium im hier gezeigten Ausführungsbeispiel mit dem gleichen Medium in Wärmetausch gebracht wird, wie das durch die Ausleitung 6 geführte Gemisch im Wärmetauscher 9. Die Ausleitung 14 mündet schließlich in die Zuleitung 4 bzw. geht in diese über. In der Zeichnung nicht gezeigt, jedoch gleichwohl vorhanden, ist eine beispielsweise in den Separator 10 einmündende Füllleitung, über die Trägermedium aus dem Kreislauf abgelassen oder diesem zugeführt werden kann. Der Separator 10 weist des Weiteren eine Gasableitung 19 auf, die mit der Gasphase im Separator 10 strömungsverbunden ist. Die Gasableitung 19 durchläuft einen Wärmetauscher 20, in dem das durch die Gasableitung geführte gasförmige Kohlendioxid in indirekten Wärmetausch mit dem durch die Kohlendioxidleitung 3 herangeführten Kohlendioxid tritt.

Im Einsatz der Vorrichtung 1 wird in der Mischeinrichtung 2 ein Gemisch aus flüssigem Kohlendioxid und Trägermedium erzeugt, das sich in der darauffolgenden Mischstrecke 7 als ein Gemisch von Flüssigkeiten innig durchmischt. Je nach Wahl des Trägermediums kann es dabei gegebenenfalls auch zu einer teilweisen oder vollständigen Lösung des Kohlendioxids im Trägermedium - bzw. des Trägermediums im Kohlendioxid- kommen. Das Gemisch weist in der Mischstrecke 7 beispielsweise einen Druck von 10 bis 20 bar und eine Temperatur von minus 56°C auf. An der Entspannungsdüse 8 wird das Gemisch unter starker Abkühlung entspannt und dem Wärmetauscher 9 zugeführt, wobei das Kohlendioxid teilweise in Gasform übergeht. Im Wärmetauscher 9 erfolgt ein Wärmetausch mit dem zu kühlenden Medium, wobei dem durch die Ausleitung 6 geführten, entspannten Gemisch Wärme zugeführt wird. Das Gemisch gelangt anschließend in den Separator 10, in dem eine Separation in gasförmiges Kohlendioxid und Trägermedium erfolgt, wobei im Trägermedium gegebenenfalls noch Kohlendioxid gelöst sein oder als Suspension vorliegen kann. Im Separator 10 weist das Trägermedium eine Temperatur von beispielsweise minus 78°C und einen Druck von beispielsweise 1 bar auf. Das Trägermedium wird anschließend mittels der Einrichtung 15 auf den Ausgangsdruck, also den Druck des Trägermediums an der Mischeinrichtung 2 (beispielsweise 10 bis 20 bar) gebracht und zur Mischeinrichtung 2 zurückgeführt. Dabei durchläuft das Trägermedium vor Erreichen der Mischeinrichtung 2 den Wärmetauscher 17, in dem es durch Wärmetausch mit dem zu kühlenden Medium erwärmt und bevorzugt auf eine Temperatur gebracht wird, die oberhalb der Erstarrungstemperatur von flüssigem Kohlendioxid bei dem bei der Vermischung beider Flüssigkeiten an der Mischeinrichtung herrschenden Druck liegt.

Gemäß der Erfindung wird das Trägermedium also im Kreislauf geführt, wobei es nacheinander zwei Druckstufen durchläuft. Aufgrund der an der Mischeinrichtung 2 bzw. in der Mischstrecke 7 erfolgenden Durchmischung von Trägermedium und Kohlendioxid als zwei in flüssiger Form vorliegende Substanzen bei einem Druck bevorzugt oberhalb des Tripelpunkts von Kohlendioxid erfolgt eine besonders innige Durchmischung, wodurch eine sich bei der Entspannung bildende Suspension eine sehr hohe Homogenität aufweist. Die Gefahr einer Verstopfung der Leitungen durch koagulierende Trockeneisteilchen ist daher gering.

Das im Separator 10 vom Trägermedium abgetrennte gasförmige Kohlendoxid liegt in der Gasphase 11 bei der gleichen Temperatur und dem gleichen Druck vor wie das Trägermedium in der Flüssigphase 12 (beispielsweise minus 78°C und 1 bar). Das gasförmige Kohlendioxid wird über die Gasableitung 19 abgeführt und beispielsweise einer anderweitigen Verwertung zugeführt oder in die Atmosphäre abgegeben. Die Kälte des gasförmigen Kohlendioxids wird im Wärmetauscher 20 dazu genutzt, das flüssige Kohlendioxid in der Kohlendioxidleitung 3 vorzukühlen, kann jedoch - hier nicht gezeigt - alternativ oder zusätzlich dazu genutzt werden, ein anderes Medium zu kühlen.

Zur Kontrolle der Kühlleistung in den Wärmetauschern 9, 17 und/oder der Temperatur, auf die das Medium gekühlt wird, dient im Ausführungsbeispiel nach Fig 1 eine Regulierung des Trägermediumsstroms. Dabei wird die Temperatur des Gemisches stromab zum Wärmetauscher 9 von einem Sensor 21 gemessen und als Stellgröße für die Regelung der Leistung des Motors 16 eingesetzt. Bei gleichem Mengenstrom des zugeführten flüssigen Kohlendioxids wird auf diese Weise die Kühlleistung über den Mengenstrom des Trägermediums reguliert.

Die in Fig. 2 gezeigte Vorrichtung 1' unterscheidet sich von der Vorrichtung 1 aus Fig. 1 lediglich durch die Art der Regelung, weshalb im Übrigen gleiche oder gleich wirkende Bestandteile in beiden Vorrichtungen mit dem gleichen Bezugszeichen gekennzeichnet sind. Im Unterscheid zur Ausführungsform nach Fig. 1 erfolgt bei dieser Variante die Regulierung der Kühlleistung der Wärmetauscher 9, 17 über eine Variation des Mengenstroms des zugeführten flüssigen Kohlendioxids. Die Leistung des Motors 16 und damit der Mengenstrom des Trägermediums bleibt während einer Betriebsphase der Vorrichtung 1' konstant. Der Sensor 21 ist mit einem Mengenregelventil 22 in der Kohlendioxidleitung 3 wirkverbunden, das in Abhängigkeit von den am Sensor 21 gemessenen Werten den Mengenstrom des zugeführten Kohlendioxids reguliert, wobei freilich darauf zu achten ist, dass am Mengenregelventil 22 keine derart starke Druckabsenkung stattfindet, dass bereits unmittelbar hinter dem Mengenregelventil 22 in der Zuleitung 3 Trockeneispartikel gebildet werden.

In einer hier nicht gezeigten Variante einer erfindungsgemäßen Vorrichtung ist die Gasableitung 19 über einen Kompressor und gegebenenfalls einer Kühieinrichtung mit der Kohlendioxidzuleitung 3 strömungsverbunden und ermöglicht so eine Kreislaufführung des Kohlendioxids. Im Rahmen der Erfindung ist auch vorstellbar, auf einen der Wärmetauscher 9, 17 zu verzichten und die Kühlung des Mediums nur über den jeweils verbleibenden Wärmetauscher erfolgen zu lassen. Wird dabei auf den Wärmetauscher 9 verzichtet, kann die Entspannungsdüse 8 auch unmittelbar an der Einmündung der Ausleitung 6 in den Separator angeordnet sein. Im Rahmen der Erfindung ist es möglich, die beiden Wärmetauscher 9, 17 in einem gemeinsamen Gehäuse oder in unterschiedlichen Gehäusen unterzubringen. Ebenso können die Wärmetauscher 9, 17 zur Kühlung unterschiedlicher Medien eingesetzt werden. Weiterhin ist es möglich, den Druck im Separator 10 und in der Ausleitung 6, stromab zum Entspannungsventil 8, auf Werte unterhalb von 1 bar abzusenken, indem beispielsweise in der Gasableitung 19 eine entsprechende - hier gleichfalls nicht gezeigte - Einrichtung zur Druckabsenkung angeordnet wird. In diesem Falle können, abhängig vom Druck auf den entspannt wird, auch Temperaturen von unter minus 79°C erreicht werden.

Die erfindungsgemäße Vorrichtung und das erfindungsgemäße Verfahren eignet sich insbesondere für Kühlaufgaben im Temperaturbereich zwischen minus 56°C und minus 79°C und darunter, insbesondere für Anwendungen im Bereich der Lebensmittelverarbeitenden Industrie, Pharmazie oder der chemischen Industrie; die Erfindung ist freilich hierauf nicht beschränkt.

### Bezugszeichenliste

- 1,1': Vorrichtung
- 2: Mischeinrichtung
- 3: Kohlendioxidleitung
- 4: Zuleitung (für Trägermedium)
- 5: -
- 6: Ausleitung
- 7: Mischstrecke
- 8: Entspannungsventil
- 9: Wärmetauscher
- 10: Separator
- 11: Gasphase
- 12: Flüssigphase
- 13: -
- 14: Ausleitung
- 15: Einrichtung zur Druckerhöhung
- 16: Motor
- 17: Wärmetauscher
- 18: -
- 19: Gasableitung
- 20: Wärmetauscher
- 21: Sensor
- 22: Mengenregelventil

## Patentansprüche

1. Verfahren zum Kühlen eines Mediums, bei dem ein flüssiges Trägermedium mit flüssigem Kohlendioxid unter einem Druck, bei dem das Gemisch im flüssigen Zustand vorliegt, vermischt wird, anschließend das Gemisch aus Trägermedium und flüssigem Kohlendioxid unter Abkühlung auf einen Druck entspannt wird, bei dem zumindest ein Teil des Kohlendioxids verdampft, anschließend das entspannte Gemisch einem Separator (10) zugeführt wird, in dem verdampftes Kohlendioxid vom Trägermedium separiert wird, das separierte Trägermedium erneut unter Druck gesetzt und im Kreislauf zur Vermischung mit flüssigem Kohlendioxid zurückgeführt wird, wobei das Gemisch nach der Entspannung und/oder das Trägermedium aus dem Separater (10) einen Wärmetauscher (9, 17) durchläuft, in dem es mit einem zu kühlenden Medium in Wärmekontakt gebracht wird,
**dadurch gekennzeichnet, dass** das unter Druck gesetzte Trägermedium vor seiner Zuführung an das flüssige Kohlendioxid auf eine Temperatur oberhalb des Schmelzpunkts von Kohlendioxid beim jeweiligen Druck gebracht wird.

2. Verfahren nach Anspruch 1, **dadurch gekennzeichnet, dass** der Mengenstrom des flüssigen Kohlendioxids und/oder der Mengenstrom des unter Druck gesetzten Trägermediums in Abhängigkeit von einer vorgegebenen oder gemessenen Kühlleistung geregelt wird/werden.

3. Verfahren nach einem der vorhergehenden Ansprüche, **dadurch gekennzeichnet, dass** ein Trägermedium zum Einsatz kommt, in dem das Kohlendioxid zumindest teilweise lösbar ist.

4. Verfahren nach einem der vorhergehenden Ansprüche, **dadurch gekennzeichnet, dass** als Trägermedium-Ethanol zum Einsatz kommt.

5. Verfahren nach einem der vorhergehenden Ansprüche, **dadurch gekennzeichnet, dass** das separierte verdampfte Kohlendioxid druckverflüssigt und im Kreislauf zur Vermischung mit dem Trägermedium zurückgeführt wird.

6. Verfahren nach einem der vorhergehenden Ansprüche, **dadurch gekennzeichnet, dass** das separierte verdampfte Kohlendioxid in einem Wärmetauscher (20) zur Kühlung eines Mediums eingesetzt wird.

7. Vorrichtung zum Kühlen eines Mediums,
- mit einer Mischeinrichtung (2), in die eine Zuleitung (3) für flüssiges Kohlendioxid und eine Zuleitung (4) für unter Druck stehendes flüssiges Trägermedium einmündet und die in eine Ausleitung (6) für ein Gemisch aus flüssigem Kohlendioxid und Trägermedium ausmündet,
- mit einem Separator (10) zum Abtrennen von bei der Entspannung verdampftem Kohlendioxid vom flüssigen Trägermedium, in den die Ausleitung (6) für das Gemisch ausmündet und der mit einer Ausleitung (14) für das flüssige Trägermedium und mit einer Ausleitung (19) für verdampftes Kohlendioxid ausgerüstet ist, wobei die Ausleitung (14) für das flüssige Trägermedium mit einer eine Einrichtung (15) zur Druckerhöhung ausgerüstet und mit der Zuleitung (4) für das Trägermedium an die Mischeinrichtung (2) strömungsverbunden ist,
**gekennzeichnet durch**
- ein stromab zur Mischeinrichtung (2) in der Ausleitung (6) für das Gemisch angeordnetes Entspannungsorgan (8) zum Entspannen des Gemisches,
- wenigstens einen mit einer Zuleitung und einer Ableitung für ein zu kühlendes Medium ausgerüsteten Wärmetauscher (17) und/oder eine Heizeinrichtung, der/die in der Ausleitung (14) für das flüssige Trägermedium, stromab zum Separator (10) angeordnet ist/sind.

8. Vorrichtung nach Anspruch 7, **gekennzeichnet durch** wenigstens einem mit einer Zuleitung und einer Ableitung für ein zu kühlendes Medium ausgerüsteten Wärmetauscher (9), der in der Ausleitung (6) für das Gemisch, stromab zum Entspannungsorgan (8) angeordnet ist.

9. Vorrichtung nach Anspruch 7 oder 8, **dadurch gekennzeichnet, dass** in der Ausleitung (19) für das verdampfte Kohlendioxid ein Kompressor sowie ein Kühler vorgesehen und die Ausleitung (19) mit der in die Mischeinrichtung einmündenden Zuleitung (3) für flüssiges Kohlendioxid strömungsverbunden ist.

10. Vorrichtung nach einem der Ansprüche 7 bis 9, **dadurch gekennzeichnet, dass** in der Ausleitung (19) für das verdampfte Kohlendioxid ein Wärmetauscher (20) zwecks Kühlung eines Mediums vorgesehen ist.

11. Vorrichtung nach einem der Ansprüche 7 bis 10, **gekennzeichnet durch** eine Regeleinrichtung (21, 22) zum Regeln des Mengenstroms des flüssigen Kochlendioxids und/oder des Mengenstroms des flüssigen Trägermediums in Abhängigkeit von der Kühlleistung des/der Wärmetauscher/s (9, 17) und/oder der Temperatur eines zu kühlenden Mediums.

12. Verwendung eines Verfahrens nach einem der Ansprüche 1 bis 6 und einer Vorrichtung nach einem der Ansprüche 7 bis 11 zur Kühlung eines oder mehrere Medien im Temperaturbereich zwischen minus 85°C und minus 56°C.

## Claims

1. Method for cooling a medium, in which a liquid carrier medium is mixed with liquid carbon dioxide at a pressure at which the mixture is in the liquid state, and the mixture of carrier medium and liquid carbon dioxide is then expanded, under cooling, to a pressure at which at least part of the carbon dioxide evaporates, and then the expanded mixture is conveyed to a separator (10) in which evaporated carbon dioxide is separated from the carrier medium, the separated carrier medium is again pressurized and fed back, in the circuit, to be mixed with liquid carbon dioxide, wherein the mixture after expansion and/or the carrier medium from the separator (10) pass(es) through a heat exchanger (9, 17) in which it is brought into thermal contact with a medium which is to be cooled,
**characterized in that** the pressurized carrier medium, prior to being supplied to the liquid carbon dioxide, is brought to a temperature above the melting point of carbon dioxide at the respective pressure.

2. Method according to Claim 1, **characterized in that** the mass flow rate of liquid carbon dioxide and/or the mass flow rate of the pressurized carrier medium are/is controlled in dependence on a predefined or measured cooling power.

3. Method according to either of the preceding claims,
**characterized in that** use is made of a carrier medium in which the carbon dioxide is at least partially soluble.

4. Method according to one of the preceding claims,
**characterized in that** ethanol is used as carrier medium.

5. Method according to one of the preceding claims,
**characterized in that** the separated and evaporated carbon dioxide is pressure-liquefied and is fed back, in the circuit, to be mixed with the carrier medium.

6. Method according to one of the preceding claims,
**characterized in that** the separated and evaporated carbon dioxide is used in a heat exchanger (20) to cool a medium.

7. Device for cooling a medium,
- having a mixing device (2) into which opens an inlet (3) for liquid carbon dioxide and an inlet (4) for pressurized liquid carrier medium, and which discharges into an outlet (6) for a mixture of liquid carbon dioxide and carrier medium,
- having a separator (10) for separating, from the liquid carrier medium, carbon dioxide evaporated during expansion, into which separator the outlet (6) for the mixture discharges, the separator being equipped with an outlet (14) for the liquid carrier medium and with an outlet (19) for evaporated carbon dioxide, wherein the outlet (14) for the liquid carrier medium is equipped with a pressure-increasing device (15) and is fluidically connected to the inlet (4) for the carrier medium to the mixing device (2),
**characterized by**
- an expansion member (8), arranged downstream of the mixing device (2) in the outlet (6) for the mixture, for expanding the mixture,
- at least one heat exchanger (17) which is equipped with an inlet and an outlet for a medium which is to be cooled, and/or a heating device, which are/is arranged in the outlet (14) for the liquid carrier medium, downstream of the separator (10).

8. Device according to Claim 7, **characterized by** at least one heat exchanger (9) which is equipped with an inlet and an outlet for a medium that is to be cooled, and which is arranged in the outlet (6) for the mixture, downstream of the expansion member (8).

9. Device according to Claim 7 or 8, **characterized in that** a compressor and a cooler are provided in the outlet (19) for the evaporated carbon dioxide, and the outlet (19) is fluidically connected to the inlet (3), discharging into the mixing device, for liquid carbon,dioxide.

10. Device according to one of Claims 7 to 9,
**characterized in that** a heat exchanger (20) for cooling a medium is provided in the outlet (19) for the evaporated carbon dioxide.

11. Device according to one of Claims 7 to 10,
**characterized by** a control device (21, 22) for controlling the mass flow rate of the liquid carbon dioxide and/or the mass flow rate of the liquid carrier medium in dependence on the cooling power of the heat exchanger(s) (9, 17) and/or the temperature of a medium that is to be cooled.

12. Use of a method according to one of Claims 1 to 6 and of a device according to one of Claims 7 to 11 for cooling one or more media in the temperature range between -85°C and -56°C.

## Revendications

1. Procédé de refroidissement d'un fluide, dans lequel on mélange un fluide porteur liquide avec du dioxyde de carbone liquide sous une pression, à laquelle le mélange se trouve à l'état liquide, on détend ensuite le mélange de fluide porteur et de dioxyde de carbone liquide avec refroidissement jusqu'à une pression à laquelle au moins une partie du dioxyde de carbone se vaporise, on envoie ensuite le mélange détendu à un séparateur (10), dans lequel on sépare le dioxyde de carbone vaporisé du fluide porteur, on met de nouveau le fluide porteur sous pression et on le renvoie dans le circuit pour le mélange avec du dioxyde de carbone liquide, dans lequel le mélange après la détente et/ou le fluide porteur provenant du séparateur (10) traverse un échangeur de chaleur (9, 17), dans lequel il est mis en contact thermique avec un fluide à refroidir, **caractérisé en ce que** l'on porte le fluide porteur mis sous pression, avant son ajout au dioxyde de carbone liquide, à une température supérieure au point de fusion du dioxyde de carbone à la pression respective.

2. Procédé selon la revendication 1, **caractérisé en ce que** l'on règle le flux massique du dioxyde de carbone liquide et/ou le flux massique du fluide porteur mis sous pression en fonction d'une puissance de refroidissement prédéterminée ou mesurée.

3. Procédé selon l'une quelconque des revendications précédentes, **caractérisé en ce que** l'on utilise un fluide porteur, dans lequel le dioxyde de carbone est au moins partiellement soluble.

4. Procédé selon l'une quelconque des revendications précédentes, **caractérisé en ce que** l'on utilise de l'éthanol comme fluide porteur.

5. Procédé selon l'une quelconque des revendications précédentes, **caractérisé en ce que** l'on liquéfie sous pression le dioxyde de carbone vaporisé séparé et on le renvoie dans le circuit pour le mélange avec le fluide porteur.

6. Procédé selon l'une quelconque des revendications précédentes, **caractérisé en ce que** l'on utilise le dioxyde de carbone vaporisé séparé dans un échangeur de chaleur (20) pour le refroidissement d'un fluide.

7. Dispositif de refroidissement d'un fluide,
- avec un dispositif de mélange (2), dans lequel débouchent une conduite d'arrivée (3) pour du dioxyde de carbone liquide et une conduite d'arrivée (4) pour un fluide porteur se trouvant sous pression et qui s'ouvre dans une conduite d'évacuation (6) pour un mélange de dioxyde de carbone liquide et de fluide porteur,
- avec un séparateur (10) destiné à séparer du dioxyde de carbone vaporisé lors de la détente d'un fluide porteur liquide, dans lequel débouche la conduite d'évacuation (6) pour le mélange et qui est équipé d'une conduite d'évacuation (14) pour le fluide porteur liquide et d'une conduite d'évacuation (19) pour le dioxyde de carbone vaporisé, dans lequel la conduite d'évacuation (14) pour le fluide porteur liquide est équipée d'un dispositif (15) pour l'augmentation de pression et qui est raccordé fluidiquement au dispositif de mélange (2) avec la conduite d'arrivée (4) pour le fluide porteur, **caractérisé par**
- un organe de détente (8) disposé dans la conduite d'évacuation (6) pour le mélange, destiné à la détente du mélange, en aval du dispositif de mélange (2),
- au moins un échangeur de chaleur (17) équipé d'une conduite d'arrivée et d'une conduite de départ pour un fluide à refroidir et/ou un dispositif de chauffage, qui est/sont disposé(s) dans la conduite d'évacuation (14) pour le fluide porteur liquide, en aval du séparateur (10).

8. Dispositif selon la revendication 7, **caractérisé par** au moins un échangeur de chaleur (9) équipé d'une conduite d'arrivée et d'une conduite de départ pour un fluide à refroidir, qui est disposé dans la conduite d'évacuation (6) pour le mélange, en aval de l'organe de détente (8).

9. Dispositif selon la revendication 7 ou 8, **caractérisé en ce qu'**il est prévu un compresseur ainsi qu'un refroidisseur dans la conduite d'évacuation (19) pour le dioxyde de carbone vaporisé et la conduite d'évacuation (19) est raccordée fluidiquement à la conduite d'arrivée (3) pour du dioxyde de carbone liquide débouchant dans le dispositif de mélange.

10. Dispositif selon l'une quelconque des revendications 7 à 9, **caractérisé en ce qu'**il est prévu dans la conduite d'évacuation (19) pour le dioxyde de carbone vaporisé un échangeur de chaleur (20) destiné au refroidissement d'un fluide.

11. Dispositif selon l'une quelconque des revendications 7 à 10, **caractérisé par** un dispositif de réglage (21, 22) destiné au réglage du flux massique du dioxyde de carbone liquide et/ou du flux massique du fluide porteur liquide en fonction de la puissance de refroidissement du/des échangeur(s) de chaleur (9, 17) et/ou de la température d'un fluide à refroidir.

12. Utilisation d'un procédé selon l'une quelconque des revendications 1 à 6 et d'un dispositif selon l'une quelconque des revendications 7 à 11 pour le refroidissement d'un ou de plusieurs fluide(s) dans la plage de température comprise entre moins 85°C et moins 56°C.
